# EUROPÄISCHE PATENTSCHRIFT

(11) **EP 2 336 547 B1**
(45) Veröffentlichungstag und Bekanntmachung des Hinweises auf die Patenterteilung: **06.03.2013**
(21) Anmeldenummer: 10189171.1
(22) Anmeldetag: 28.10.2010
(51) Int. Cl.: F02M 61/16, F02F 11/00, F02M 51/06

(54) **Einspritzventil mit Vorrichtung zur Überprüfung der Zylinderkopfdichtung**
Injection valve with device for testing of the cylinder head gasket
Ventilateur d'injection avec dispositif de contrôle de joint de culasse

(30) Priorität: 21.12.2009 DE 102009055087
(43) Veröffentlichungstag der Anmeldung: 22.06.2011
(73) Patentinhaber: Robert Bosch GmbH, 70442 Stuttgart (DE)
(72) Erfinder: Sebastian, Thomas, 71729 Erdmannhausen (DE)

(56) Entgegenhaltungen:
- DE-A1-102005 033 481
- DE-A1-102007 028 490

## Beschreibung

### Stand der Technik

Die Erfindung geht aus von einem Einspritzventil zum Einbau in einen Aufnahmeschacht im Zylinderkopf einer Brennkraftmaschine nach dem Oberbegriff des Anspruchs 1.

Ein bekanntes Einspritzventil für Kraftstoff, auch Injektor genannt (DE 10 2007 028 490 A1), weist ein Ventilgehäuse mit einer an dem einen Gehäuseende angeordneten Ventilgruppe und einem am anderen Gehäuseende angeordneten Kraftstoffzulauf auf. Die Ventilgruppe umfasst eine Ventilnadel, die mit einem eine Abspritzöffnung umgebenden Ventilsitz zusammenwirkt, und eine Ventilschließfeder, die die Ventilnadel auf den Ventilsitz aufpresst. Zum Öffnen des Ventils wirkt auf die Ventilnadel ein zwischen Ventilgruppe und Kraftstoffzulauf im Ventilgehäuse angeordneter, piezoelektrischer Aktor, der an Steckerkontakten eines mit einem Gegenstecker verbindbaren Anschlusssteckers elektrisch angeschlossen ist. Ein die Steckerkontakte umschließendes Steckergehäuse des Anschlusssteckers ist in einen Kunststoffkörper eingeformt, der auf das kraftstoffzulaufseitige Ende des Ventilgehäuses aufgespritzt ist und auch den Kraftstoffzulauf umschließt. Auf der vom Kraftstoffzulauf abgekehrten Seite des Steckergehäuses ist in den Kunststoffkörper eine Ringnut eingearbeitet, in die ein elastischer Dichtungsflansch eingesetzt ist. Unterhalb des Dichtungsflansches sind in der Außenfläche des Ventilgehäuses parallel zueinander verlaufende Ringnuten eingefräst, die beim Spritzen des Kunststoffkörpers mit Kunststoffmaterial aufgefüllt werden, so dass sich Kunststoffkörper und Ventilgehäuse miteinander "verzahnen". Diese Verzahnung verhindert ein Eindringen von Feuchtigkeit über die Schnittstelle von Ventilgehäuse und Kunststoffkörper.

Ein solches Kraftstoffeinspritzventil wird für die Kraftstoffdirekteinspritzung in einen zentralen Aufnahmeschacht im Zylinderkopf der Brennkraftmaschine eingebaut, der zwischen den Antrieben für die Gaswechselventile platziert ist. Der elastische Dichtungsflansch, der sich gegen die Schachtwand anpresst, dichtet den Aufnahmeschacht gegen Schmutz und Spritzwasser ab, um Schädigungen an Kraftstoffeinspritzventil und Brennkraftmaschine zu vermeiden. Aus bautechnischen Gründen ist der Dichtungsflansch am Einspritzventil so angeordnet, dass er nach Einbau des Einspritzventils oberhalb der sog. Zylinderkopfteilung platziert ist, an der ein Zylinderkopf-Deckel über eine Dichtung auf einen Zylinderkopf-Grundkörper festgespannt ist. Kühlölkanäle für den Zylinderkopf erstrecken sich über die Zylinderkopfteilung hinweg und sind aus im Grundkörper und im Deckel ausgeformten Teilkanälen zusammengesetzt. Da nach Montage des Einspritzventils der Dichtungsflansch den Aufnahmeschacht abdeckt, können nach Einbau des Kraftstoffeinspritzventils Undichtigkeiten in der Zylinderkopfteilung nicht mehr über den Aufnahmeschacht im Zylinderkopf festgestellt werden und somit die Dichtheit der Zylinderkopfteilung nicht während der Motormontage geprüft werden.

### Offenbarung der Erfindung

### Vorteile der Erfindung

Das erfindungsgemäße Einspritzventil mit den Merkmalen des Anspruchs 1 hat den Vorteil, dass durch die sich vom Ende des Kunststoffkörpers, das vom Kraftstoffzulauf abgekehrt ist, bis mindestens hin zum Steckergehäuse erstreckende Glattflächigkeit der Schnittstelle zwischen Ventilgehäuse und Kunststoffkörper sich unterhalb des Dichtungsflansches ein Undichtigkeitspfad bildet, der nach Einbau des Einspritzventils in den Aufnahmeschacht im Zylinderkopf eine Verbindung zwischen dem Aufnahmeschacht und dem Innern des Steckergehäuses herstellt. Damit kann trotz hermetischer Abdeckung des Aufnahmeschachts durch den elastischen Dichtungsflansch die Dichtheit des Zylinderkopfs, genauer gesagt die Dichtheit der Schnittstelle zwischen Zylinderkopf-Körper und Zylinderkopf-Deckel, in der Motormontage an dem Dichtungsflansch vorbei über das Steckergehäuse geprüft werden. Eine schlechte Dichtungsqualität der Dichtung zwischen Zylinderkopf-Körper und Zylinderkopf-Deckel kann durch entsprechende Messung von im Steckergehäuse anfallender Prüfluft erfasst werden. Nach Aufstecken des Gegensteckers auf das Steckergehäuses ist dieses gegen Eindringen von Feuchtigkeit geschützt, so dass über den auch während des Betriebs vorhandenen Undichtigkeitspfad keine Feuchtigkeit in den Schacht eindringen kann.

Durch die in den weiteren Ansprüchen aufgeführten Maßnahmen sind vorteilhafte Weiterbildungen und Verbesserungen des im Anspruch 1 angegebenen Einspritzventils möglich.

Gemäß einer vorteilhaften Ausführungsform der Erfindung setzt sich der Kraftstoffzulauf in einen in das Ventilgehäuse eingesetzten Zulaufstutzen fort und ist der Zulaufstutzen über einen Teil seiner Axialerstreckung vom Kunststoffkörper umschlossen. In den Anschlussstutzen sind mehrere parallele Ringnuten eingearbeitet, die von dem Kunststoffmaterial des Kunststoffkörpers nach dessen Umspritzen ausgefüllt sind. Durch die dadurch erfolgende "Verzahnung" von Kunststoffkörper und Zulaufstutzen auf der von dem Dichtungsflansch abgekehrten Seite des Steckergehäuses wird das Eindringen von Feuchtigkeit über die Schnittstelle zwischen Ventilgehäuse und Kunststoffkörper verhindert.

### Kurze Beschreibung der Zeichnungen

Die Erfindung ist anhand eines in den Zeichnungen dargestellten Ausführungsbeispiels in der nachfolgenden Beschreibung näher erläutert. Es zeigen:
Figur 1 eine Seitenansicht eines Einspritzventils, teilweise aufgeschnitten, in Einbaulage in einem Zylinderkopf einer Brennkraftmaschine,
Figur 2 einen Längsschnitt des Ausschnitts II des Einspritzventils in Figur 1,
Figur 3 eine vergrößerte Darstellung des Ausschnitts III in Figur 2.

### Ausführungsformen der Erfindung

Das in Figur 1 in Seitenansicht, teilweise geschnitten, und in Figur 2 ausschnittweise im Längsschnitt dargestellte Einspritzventil 10 dient der Direkteinspritzung von Kraftstoff in den Brennraum 11 eines Verbrennungszylinders eines Verbrennungsmotors oder einer Brennkraftmaschine, der von einem im Verbrennungszylinder axial verschieblich geführten Hubkolben und einem Zylinderkopf 12 begrenzt ist. Der Zylinderkopf 12 ist in einen Zylinderkopf-Grundkörper 121 und einen Zylinderkopf-Deckel 122 unterteilt. Letzterer ist unter Zwischenlage einer Dichtung 13 auf dem Zylinderkopf-Grundkörper 121 festgespannt. Im Zylinderkopf 12 verlaufen Kühlölkanäle 14, wobei jeder Kühlölkanal 14 aus einem im Zylinderkopf-Körper 121 eingeformten Kanalteil und einem in den Zylinderkopf-Deckel 122 eingeformten Kanalteil zusammengesetzt ist. Vorzugsweise zentral im Zylinderkopf 12 ist ein Aufnahmeschacht 15 für ein Einspritzventil 10 ausgebildet.

Das Einspritzventil 10 weist ein Ventilgehäuse 16 auf, das an einem Stirnende eine Einspritzöffnung 17 und an seinem anderen Stirnende einen Kraftstoffzulauf 18 aufweist. Das Ventilgehäuse 16 setzt sich aus einer Gehäusehülse 19 und einem das den Kraftstoffzulauf 18 zugekehrte Ende der Gehäusehülse 19 verschließenden Anschlussstück 20 (Figur 2) zusammen. Das Anschlussstück 20 ist teilweise in die Gehäusehülse 19 eingesteckt und mit dieser z.B. über eine Schweißnaht 21 fest verbunden. Am anderen Stirnende des Ventilgehäuses 16 ist eine Ventilgruppe angeordnet, die einen in die Gehäusehülse 19 teilweise eingesetzten, die Abspritzöffnung 17 aufweisenden Düsenkörper 22, eine die Abspritzöffnung 17 steuernde Ventilnadel 23 und eine die Ventilnadel 23 in Ventilschließstellung haltende Rückstellfeder 24 umfasst. Die nach außen öffnende Ventilnadel 23 wird mittels eines in der Gehäusehülse 19 zwischen dem Anschlussstück 20 und der Ventilgruppe angeordneten Aktors 25 gegen die Schließkraft der Rückstellfeder 24 betätigt. Der Aktor 25 ist im Ausführungsbeispiel als piezoelektrischer Aktor ausgebildet, dessen elektrische Anschlüsse mit Steckerkontakten 26 eines Anschlusssteckers 27 verbunden sind. Piezoelektrische Aktoren sind bekannt und beispielsweise in der DE 103 19 599 A1 beschrieben. Dem im Anschlussstutzen 20 ausgebildeten Kraftstoffzulauf 18 ist ein Zulaufstutzen 28 vorgesetzt, auf den eine Kraftstoffzulaufleitung aufgesteckt werden kann. Der Zulaufstutzen 28 ist endseitig in das Anschlussstück 20 eingesetzt und mit diesem, z.B. durch Schweißen, fest verbunden. Auf das kraftstoffzulaufseitige Stirnende des Ventilgehäuses 16 ist ein Kunststoffkörper 29 aufgespritzt, der endseitig die Gehäusehülse 19 überdeckt, sich über den aus der Gehäusehülse 19 vorstehenden Teil des Anschlussstücks 20 erstreckt und den Zulaufstutzen 28 über einen Teil von dessen axialer Länge umschließt. Am Kunststoffkörper 29 ist beim Spritzen ein die Steckerkontakte 26 umgebendes Steckergehäuse 30 angeformt, das zum Aufstecken eines hier nicht dargestellten, die Steckerkontakte 26 kontaktierenden Gegensteckers ausgebildet ist, der seinerseits auf das Steckergehäuse 30 aufschiebbar und auf diesem verrastbar ist.

Auf dem Kunststoffkörper 29, und zwar an dessen vom Kraftstoffzulauf 18 abgekehrten Körperende, ist ein elastischer Dichtungsflansch 31 angeordnet, der zur Abdichtung des Aufnahmeschachts 15 nach Einbau des Einspritzventils 10 in den Zylinderkopf 12 dient, wie dies aus Figur 1 ersichtlich ist. Der in Figur 3 vergrößert dargestellte Dichtungsflansch 31 weist einen Ringkörper 311 und einen davon einstückig abstehenden, umlaufenden Dichtungswulst 312 mit fingerartigem Querschnitt auf. Im Kunststoffkörper 29 ist eine Ringnut 32 eingeformt, in der der Ringkörper 311 des Dichtungsflansches 31 einliegt. Der Ringkörper 311 kann dabei in die Ringnut 32 eingepresst und/oder eingeklebt sein. Der Dichtungswulst 312 presst sich nach Einbau des Einspritzventils 10 in den Aufnahmeschacht 15 im Zylinderkopf 12 an die Schachtwand 151 des Aufnahmeschachts 15 an und dichtet den Aufnahmeschacht 15 hermetisch ab.

Um bei der Motormontage nach Einbau des Einspritzventils 10 in den Zylinderkopf 12 die Dichtheit der Zylinderkopfteilung, also die Dichtungsqualität der Dichtung 13 zwischen Zylinderkopf-Körper 121 und Zylinderkopf-Deckel 122, prüfen zu können, weist der Bereich des Ventilgehäuses 16, der sich von dem vom Fluidzulauf abgekehrten Ende des Kunststoffkörpers 29 bis mindestens zum Steckergehäuse 30 erstreckt, eine glatte Außenfläche ohne umlaufende Rillen, Umfangsnuten oder sonstige umlaufende Vertiefungen, in denen sich Kunststoffmaterial festsetzen kann, auf. Diese glatte Außenfläche bewirkt, dass nach der Kunststoffumspritzung zur Herstellung des Kunststoffkörpers 29 zwischen dem Kunststoffkörper 29 und diesem glatten Oberflächenbereich des Ventilgehäuses 16, hier also der Oberfläche des Endabschnitts der Gehäusehülse 19 und des aus dieser vorstehenden Teils des Anschlussstücks 20, ein Undichtigkeitspfad vorhanden ist. Über diesen Undichtigkeitspfad und über die Undichtigkeit zwischen dem Kunststoffkörper 29 und den in diesem teilweise verlaufenden Steckerkontakten 26 ist somit eine den Dichtungsflansch 31 umgehende Verbindung zwischen Aufnahmeschacht 15 und dem Innern des Steckergehäuses 30 hergestellt. Werden zur Dichtheitsprüfung der Zylinderkopfteilung die Kühlölkanäle 14 mit Druckluft beaufschlagt, so würde bei Undichtigkeit der Dichtring 13 Druckluft über den Undichtigkeitspfad in das Steckergehäuse 30 gelangen und dort gemessen werden können.

Im Betrieb der Brennkraftmaschine ist der Gegenstecker auf das Steckergehäuse 30 aufgesteckt und somit das Steckergehäuse 30 gegen Eindringen von Feuchtigkeit und Schmutz abgedichtet, so dass auch über den Undichtigkeitspfad vom Steckergehäuse 30 zum Aufnahmeschacht 15 keine Feuchtigkeit in den Aufnahmeschacht 15 eindringen kann.

Um auch das Eindringen von Feuchtigkeit über die Schnittstelle zwischen Zulaufstutzen 28 und Kunststoffkörper 29 zu verhindern, ist der Zulaufstutzen 28 mit mehreren parallelen Rillen 33 versehen, die sich über den Umfang des Zulaufstutzens 28 erstrecken und beim Spritzen des Kunststoffkörpers 29 mit Kunststoffmaterial ausgefüllt werden. Dadurch entsteht eine Art Verzahnung zwischen dem Kunststoffkörper 29 und dem Zulaufstutzen 28, die ein Hindurchtreten von Feuchtigkeit zuverlässig unterbindet.

## Patentansprüche

1. Einspritzventil zum Einbau in einen Aufnahmeschacht (15) im Zylinderkopf (12) einer Brennkraftmaschine, mit einem Ventilgehäuse (16), das an einem Stirnende eine Abspritzöffnung (17) und am anderen Stirnende einen Kraftstoffzulauf (18) aufweist, mit einem am kraftstoffzulaufseitigen Stirnende auf das Ventilgehäuse (16) aufgespritzten Kunststoffkörper (29), an dem ein ins Ventilgehäuse (16) geführte Steckerkontakte (26) umschließendes Steckergehäuse (30) zur Aufnahme eines Gegensteckers angeformt ist, und mit einem auf dem Kunststoffkörper (29) aufsitzenden, ringförmigen, elastischen Dichtungsflansch (31), der auf der vom Kraftstoffzulauf (18) abgekehrten Seite des Steckergehäuses (30) angeordnet ist und nach Einbau in den Aufnahmeschacht (15) diesen abdichtet, **dadurch gekennzeichnet, dass** zumindest der vom Kunststoffkörper (29) überdeckte Bereich des Ventilgehäuses (16) zwischen dem vom Kraftstoffzulauf (18) abgekehrten Ende des Kunststoffkörpers (29) und dem Steckergehäuse (30) eine glatte Außenfläche aufweist, so dass zwischen dem Kunststoffkörper (29) und der glatten Außenfläche des Ventilgehäuses (16) ein Undichtigkeitspfad vorhanden ist, damit über diesen und über eine Undichtiakeit zwischen dem Kunststoffkörper (29) und den in diesem teilweise verlaufenden Steckerkontakten (26) eine den Dichtungsflansch (31) umgehende Verbindung zwischen dem Aufnahmeschacht (15) und dem Inneren des Steckergehäuses (30) hergestellt ist.

2. Einspritzventil nach Anspruch 1, **dadurch gekennzeichnet, dass** der Dichtungsflansch (31) einen Ringkörper (311) und einen davon einstückig abstehenden, umlaufenden Dichtungswulst (312) mit fingerartigem Querschnitt aufweist, und dass der Ringkörper (311) in einer im Kunststoffkörper (29) eingeformten Ringnut (32) aufgenommen ist.

3. Einspritzventil nach Anspruch 2, **dadurch gekennzeichnet, dass** der Ringkörper (311) in die Ringnut (32) eingepresst und/oder eingeklebt ist.

4. Einspritzventil nach einem der Ansprüche 1 bis 3, **dadurch gekennzeichnet, dass** der Kraftstoffzulauf (18) sich in einen in das Ventilgehäuse (16) eingesetzten Zulaufstutzen (28) fortsetzt, der über einen Teil seiner axialen Länge vom Kunststoffkörper (29) umschlossen ist, und dass auf der Außenfläche des Zulaufstutzens (28) mehrere sich über den Stutzenumfang erstreckende Rillen (33) eingearbeitet sind, die von dem Kunststoffmaterial des Kunststoffkörpers (29) ausgefüllt sind.

## Claims

1. Injection valve for installation in a reception well (15) in the cylinder head (12) of an internal combustion engine, with a valve housing (16) which has an injection orifice (17) at one end face and a fuel inflow (18) at the other end face, with a plastic body (29) which is injection-moulded onto the valve housing (16) at the fuel inflow-side end face and on which is integrally formed a plug housing (30), surrounding plug contacts (26) led into the valve housing (16), for reception of a mating plug, and with an annular elastic sealing flange (31) which is seated on the plastic body (29) and which is arranged on that side of the plug housing (30) facing away from the fuel inflow (18) and, after installation in the reception well (15), seals off the latter, **characterized in that** at least that region of the valve housing (16) which is covered by the plastic body (29) has a smooth outer face between that end of the plastic body (29) facing away from the fuel inflow (18) and the plug housing (30), so that, between the plastic body (29) and the smooth outer face of the valve housing (16), there is a leakage path, so that a connection bypassing the sealing flange (31) is made between the reception well (15) and the interior of the plug housing (30) via the said leakage path and via a leak between the plastic body (29) and the plug contacts (26) partially running in the latter.

2. Injection valve according to Claim 1, **characterized in that** the sealing flange (31) has an annular body (311) and a continuous sealing bead (312) projecting in one piece from the latter and having a finger-like cross section, and **in that** the annular body (311) is received in an annular groove (32) integrally formed in the plastic body (29).

3. Injection valve according to Claim 2, **characterized in that** the annular body (311) is pressed and/or glued into the annular groove (32).

4. Injection valve according to one of Claims 1 to 3, **characterized in that** the fuel inflow (18) is continued into an inflow connection piece (28) which is inserted into the valve housing (16) and which is surrounded over part of its axial length by the plastic body (29), and **in that** a plurality of channels (33) extending over the connection-piece circumference are incorporated on the outer face of the inflow connection piece (28) and are filled by the plastic material of the plastic body (29).

## Revendications

1. Soupape d'injection destinée à être installée dans un conduit de réception (15} dans la culasse de cylindre (12) d'un moteur à combustion interne, comprenant un boîtier de soupape (16) qui comprend une ouverture d'injection (17) à une extrémité frontale et une alimentation en carburant (18) à l'autre extrémité frontale, comprenant un corps en plastique (29) surmoulé sur le boîtier de soupape (16) à l'extrémité frontale du côté de l'alimentation en carburant, sur lequel corps en plastique est formé un boîtier de connecteur (30) qui entoure des contacts de connecteur (26) guidés dans le boîtier de soupape (16) et qui est destiné à recevoir un connecteur homologue, et comprenant une bride d'étanchéité (31) élastique annulaire, reposant sur le corps en plastique (29), qui est disposée sur le côté du boîtier de connecteur (30) opposé à l'alimentation en carburant (18) et qui ferme hermétiquement le conduit de réception (15) après son installation dans ce dernier, **caractérisée en ce qu'**au moins la région du boîtier de soupape (16) recouverte par le corps en plastique (29) présente une surface extérieure lisse entre l'extrémité, opposée à l'alimentation en carburant (18), du corps en plastique (29) et le boîtier de connecteur (30), de telle sorte qu'une voie d'inétanchéité soit présente entre le corps en plastique (29) et la surface extérieure lisse du boîtier de soupape (16), de façon à ce qu'une liaison, contournant la bride d'étanchéité (31), entre le conduit de réception (15) et l'intérieur du boîtier de connecteur (30) soit réalisée par le biais de cette voie d'inétanchéité et par le biais d'une inétanchéité entre le corps en plastique (29) et les contacts de connecteur (26) s'étendant partiellement dans ce dernier.

2. Soupape d'injection selon la revendication 1, **caractérisée en ce que** la bride d'étanchéité (31) comprend un corps annulaire (311) et un bourrelet d'étanchéité (312) périphérique qui fait saillie d'une seule pièce à partir de celui-ci et qui présente une section transversale en forme de doigt, et **en ce que** le corps annulaire (311) est reçu dans une rainure annulaire (32) moulée dans le corps en plastique (29).

3. Soupape d'injection selon la revendication 2, **caractérisée en ce que** le corps annulaire (311) est pressé et/ou collé dans la rainure annulaire (32).

4. Soupape d'injection selon l'une quelconque des revendications 1 à 3, **caractérisée en ce que** l'alimentation en carburant (18) se prolonge en une tubulure d'alimentation (28) insérée dans le boîtier de soupape (16), laquelle tubulure d'alimentation est entourée, sur une partie de sa longueur axiale, par le corps en plastique (29), et **en ce que** plusieurs rainures (33) s'étendant sur la périphérie de la tubulure sont intégrées sur la surface extérieure de la tubulure d'alimentation (28), lesquelles rainures sont remplies du matériau plastique du corps en plastique (29).
